# EUROPÄISCHE PATENTSCHRIFT

(11) **EP 2 542 774 B1**
(45) Veröffentlichungstag und Bekanntmachung des Hinweises auf die Patenterteilung: **27.01.2016**
(21) Anmeldenummer: 11707134.0
(22) Anmeldetag: 23.02.2011
(51) Int. Cl.: F02N 15/06

(54) **STARTER FÜR EINE BRENNKRAFTMASCHINE**
STARTER FOR COMBUSTION ENGINE
DÉMARREUR POUR MOTEUR À COMBUSTION INTERNE

(30) Priorität: 03.03.2010 DE 102010002537
(43) Veröffentlichungstag der Anmeldung: 09.01.2013
(73) Patentinhaber: Robert Bosch GmbH, 70442 Stuttgart (DE)
(72) Erfinder: STOECKL, Rainer, 71701 Schwieberdingen (DE); KASKE, Stephan, 71735 Eberdingen (DE)
(86) Internationale Anmeldenummer: PCT/EP2011/052640
(87) Internationale Veröffentlichungsnummer: WO 2011/107379

(56) Entgegenhaltungen:
- FR-A- 1 457 220
- GB-A- 2 256 900
- JP-A- 8 035 472
- JP-U- 53 055 037
- JP-U- 58 092 469
- US-A- 959 831

## Beschreibung

Die Erfindung bezieht sich auf einen Starter für eine Brennkraftmaschine nach dem Oberbegriff des Anspruches 1.

### Stand der Technik

Aus der DE 38 08 673 A1 ist ein elektrischer Starter für eine Brennkraftmaschine bekannt, der auf einer Ritzelwelle ein Starterritzel aufweist, welches mit einem Zahnkranz einer Brennkraftmaschine in Eingriff zu bringen ist. Die Ritzelwelle ist über eine Kupplung verschieblich mit einer Ankerwelle eines Elektromotors verbunden und wird von dieser rotierend angetrieben. Bei Betätigung der Kupplung über ein Einrückrelais wird die Ritzelwelle axial verschoben, wodurch das Starterritzel auf der Ritzelwelle in Eingriff mit dem Zahnkranz der Brennkraftmaschine gelangt.

Um sicherzustellen, dass beim Einspuren des Starterritzels in den Zahnkranz der Brennkraftmaschine das Starterritzel seine axiale Position auf der Ritzelwelle behält, muss die Position des Starterritzels auf der Ritzelwelle über geeignete Maßnahmen fixiert werden.

In der JP 8 035472 A wird ein elektrischer Starter für eine Brennkraftmaschine beschrieben, bei dem das Starterritzel auf einer zylindrischen Hülse auf der Ritzelwelle aufsitzt und die axiale Position des Starterritzels auf der Ritzelwelle über einen Klemmring gesichert ist, der in eine umlaufende Nut in der Mantelfläche der Ritzelwelle eingesetzt ist.

Aus der GB 2 256 900 A ist ein elektrischer Starter für eine Brennkraftmaschine bekannt, dessen Starterritzel einteilig mit der axial verschieblichen Ritzelwelle ausgebildet ist. Die Axialbewegung der Ritzelwelle wird sowohl bei der axialen Vorschubbewegung als auch bei der Rückstellbewegung von Anschlägen auf der Ankerwelle des antreibenden Elektromotors begrenzt.

In der JP 58 092469 U wird eine Anschlagseinrichtung für die Vorschubbewegung eines Starterritzels beschrieben, wobei die Anschlagseinrichtung eine Hülse mit radial auskragendem Bund auf der Ankerwelle des Elektromotors aufweist.

Bei einem in der JP 53 055037 U offenbarten Starter ist auf der Ankerwelle ein Klemmring in einer Nut angeordnet, wobei der Klemmring die axiale Vorschubbewegung der Ritzelwelle begrenzt.

### Offenbarung der Erfindung

Der Erfindung liegt die Aufgabe zugrunde, mit einfachen konstruktiven Maßnahmen die Position eines Starterritzels auf der Ritzelwelle eines Starters zu fixieren.

Diese Aufgabe wird erfindungsgemäß mit den Merkmalen des Anspruches 1 gelöst. Die Unteransprüche geben zweckmäßige Weiterbildungen an.

Der erfindungsgemäße Starter, beispielsweise ein frei ausstoßender Starter, wird elektrisch angetrieben und zum Starten eines Verbrennungsmotors eingesetzt. Die Ritzelwelle ist Träger eines Starterritzels, welche bei einer Vorschubbewegung in Eingriff mit einem Zahnkranz der Brennkraftmaschine gelangt. Die axiale Vorschubbewegung der Ritzelwelle wird üblicherweise über ein Einrückrelais ausgelöst, bei dessen Betätigung ein Einrückhebel die Ritzelwelle axial in die Einrückposition zwischen Starterritzel und Zahnkranz der Brennkraftmaschine vorschiebt. Mit dem Erreichen der Einrück- bzw. Eingriffsposition wird üblicherweise ein Schaltkontakt geschlossen und der Startermotor eingeschaltet, welcher in der Regel über ein Getriebe, beispielsweise ein Planetengetriebe, die Ritzelwelle antreibt.

Zur Begrenzung der axialen Vorschubbewegung der Ritzelwelle ist vorteilhaft eine Anschlagseinrichtung vorgesehen. Desweiteren ist erfindungsgemäß zur Sicherung des Starterritzels auf der Ritzelwelle eine weitere Anschlagseinrichtung vorgesehen, die eine Sicherungshülse umfasst, welche als Bundhülse ausgeführt ist und einen radial auskragenden Bund aufweist, der einen Anschlag für das Starterritzel bildet, das auf der Ritzelwelle aufsitzt. Die Sicherungshülse ist in die Stirnseite der Ritzelwelle eingeführt, welche zumindest im stirnseitigen Abschnitt der Ritzelwelle als Hohlwelle ausgebildet ist. Der radial auskragende Bund der Sicherungshülse steht radial über die Mantelfläche der Ritzelwelle über und bildet den Anschlag für das auf der Ritzelwelle aufsitzende Starterritzel.

Diese Ausführung hat den Vorteil, dass auf die im Stand der Technik üblichen Spreng- und Halteringe, welche die Anschlagseinrichtung auf der Ritzelwelle bilden, verzichtet werden kann. Hierdurch wird eine Reduzierung der für die Anschlagseinrichtung erforderlichen Bauteile erzielt. Ein weiterer Vorteil liegt in der umlaufenden, geschlossenen Form der Sicherungshülse, wodurch die Sicherungshülse drehzahlunempfindlich wird. Ein weiterer Vorteil ist die innen liegende Anordnung der Sicherungshülse über die Stirnseite der als Hohlwelle ausgebildeten Ritzelwelle, so dass eine Anordnung der Anschlagseinrichtung auf der äußeren Mantelfläche der Ritzelwelle entfallen und die Ritzelwelle axial kürzer ausgeführt sein kann. Zudem müssen in die äußere Mantelfläche der Ritzelwelle keine Nuten zur Aufnahme eines Sicherungsrings oder dergleichen eingebracht werden.

Grundsätzlich ist es für die Aufnahme der Sicherungshülse ausreichend, dass die Ritzelwelle nicht durchgehend, sondern lediglich im Bereich der Stirnseite als Hohlwelle ausgeführt ist, in die die Sicherungshülse einführbar ist. Vorteilhafterweise ist aber die Ritzelwelle durchgehend als Hohlwelle ausgeführt.

Die Sicherungshülse bildet in einer vorteilhaften Ausführung zugleich eine Lagerbuchse für eine Antriebswelle, die in der Ritzelwelle aufgenommen ist.

Gemäß einer zweckmäßigen Ausführung liegt der radial auskragende Bund der Sicherungshülse an der Stirnseite der Ritzelwelle unmittelbar an. Der Bund steht radial über die Mantelfläche der Ritzelwelle über und bildet einen axialen Anschlag für die Stirnseite des Starterritzels, welches auf der Ritzelwelle aufsitzt. Hierbei kommen sowohl Ausführungen in Betracht, in denen die Stirnseite des Starterritzels eine ebene Scheibe bildet, an der der Bund in Anschlagsposition anliegt, als auch Ausführungen mit einer in die Stirnseite des Starterritzels eingebrachten Ringnut zur Aufnahme des auskragenden Bundes der Sicherungshülse; die letztgenannte Ausführung hat den Vorteil, dass der in die Ringnut eingreifende Bund der Sicherungshülse eine axial kleiner bauende Ausführung des Starters erlaubt.

Gemäß einer weiteren zweckmäßigen Ausführung ist an der Innenwand der Ritzelwelle eine Ringschulter gebildet, an der eine axiale Stirnseite der Sicherungshülse anliegt. Die Ringschulter bildet einen Absatz, an welchem sich die Sicherungshülse axial abstützt.

Die Verbindung zwischen Sicherungshülse und Ritzelwelle kann form-, kraft-und/oder stoffschlüssig erfolgen. So ist es beispielsweise möglich, die Sicherungshülse in die stirnseitige Ausnehmung in der Ritzelwelle einzupressen, wodurch eine kraftschlüssige Verbindung hergestellt wird. Zusätzlich oder alternativ können an der außen liegenden Wandung der Sicherungshülse und der Innenwand der Ritzelwelle Rastelemente gebildet sein, die bei eingesetzter Sicherungshülse ineinander verrastet sind; hierbei handelt es sich um eine form- bzw. kraftschlüssige Verbindung. Die Rastelemente sind beispielsweise als überstehende Rastnasen und Rastausnehmungen ausgebildet, die in eingesetzter Position der Sicherungshülse verrastend ineinandergreifen.

Weitere Vorteile und zweckmäßige Ausführungen sind den weiteren Ansprüchen, der Figurenbeschreibung und den Zeichnungen zu entnehmen. Es zeigen:
- Fig. 1: einen Starter für eine Brennkraftmaschine im Schnitt, mit einer Ritzelwelle, welche Träger eines Starterritzels ist, das über eine Sicherungshülse axial auf der Mantelfläche der Ritzelwelle gesichert ist,
- Fig. 2: eine weitere Darstellung eines Starters für eine Brennkraftmaschine, bei der die Sicherungshülse an einer Ringschulter an der Innenwand der Ritzelwelle anliegt.

In den Figuren sind gleiche Bauteile mit gleichen Bezugszeichen versehen.

Der in den Fig. 1 und 2 dargestellte Starter 1 dient zum Starten einer Brennkraftmaschine und weist eine Ritzelwelle 2 auf, welche über eine motorisch angetriebene, in den Figuren nicht dargestellte Antriebswelle von einem Elektromotor angetrieben wird. Die Ritzelwelle 2 ist im Bereich ihrer freien Stirnseite Träger eines Starterritzels 3, das als separates, eigenständiges Bauteil ausgeführt ist und auf der Mantelfläche der Ritzelwelle 2 aufsitzt und drehfest mit der Ritzelwelle verbunden ist. Zum Starten der Brennkraftmaschine wird die Ritzelwelle 2 axial vorgerückt, woraufhin das Starterritzel 3, welches mit einer Außenverzahnung 4 versehen ist, in Verzahnungseingriff mit einem Zahnkranz der Brennkraftmaschine gelangt. Über eine Drehung der Ritzelwelle 2 sowie des Starterritzels 3, erzeugt über die Antriebswelle, wird die Brennkraftmaschine zum Laufen gebracht.

Die axiale Position des Starterritzels 3 auf der Mantelfläche der Ritzelwelle 2 wird zum einen über einen Sicherungsring 5 und zum anderen über eine Sicherungshülse 6 gesichert. Der Sicherungsring 5 ist beispielsweise als Sprengring ausgebildet und auf die Mantelfläche der Ritzelwelle 2 aufgeschoben. Diese weist einen außen liegenden, sich radial erhebenden Absatz auf, an welchem der Sicherungsring 5 anliegt. Das Starterritzel 3 stützt sich axial an dem Sicherungsring 5 ab.

Auf der dem Sicherungsring 5 gegenüberliegenden, axial außen liegenden Seite befindet sich die Sicherungshülse 6, die einen zylindrischen Abschnitt 7 sowie einen radial auskragenden Bund aufweist, welcher einen Anschlag für das Star-territzel 3 bildet, dessen axiale Stirnfläche am Bund 8 anliegt. Die Ritzelwelle 2 ist als Hohlwelle ausgeführt, der zylindrische Abschnitt 7 der Sicherungshülse 6 ist in die Ritzelwelle 2 eingepresst, wodurch ein sicherer Sitz der Sicherungshülse innerhalb der Ritzelwelle gegeben ist. Der radial auskragende, nach außen gestülpte Bund 8 der Sicherungshülse 6 liegt unmittelbar an der Stirnseite der Ritzelwelle 2 an und erstreckt sich radial bis in den Bereich des Starterritzels 3.

Zum Starten der Brennkraftmaschine muss die Ritzelwelle 2 einschließlich Starterritzel 3 axial ausgespurt und zugleich mit einer Drehbewegung gesteuert werden. Dies erfolgt über ein Einrückrelais, das über einen Einrückhebel eine Kraft auf einen Mitnehmer 9 ausübt, der mit der Ritzelwelle 2 verbunden ist. Die Ritzelwelle 2 ist über ein als Innengewinde ausgeführtes Steilgewinde 10 mit der Antriebswelle verbunden, so dass bei einer Betätigung des Einrückrelais die Ritzelwelle 2 gegenüber der Antriebswelle sowohl eine Vorschubbewegung als auch eine Drehbewegung ausführt. Mit dem Betätigen des Einrückrelais wird ein Schaltkontakt geschlossen, woraufhin der elektrische Startermotor eingeschaltet wird, dessen Antriebsbewegung über ein Getriebe auf die Antriebswelle und von dieser über das Steilgewinde auf die Ritzelwelle 2 und damit auf das Starterritzel 5 übertragen wird. Nach dem Abschalten des Einrückrelais wird der Anlassvorgang beendet, zugleich wird der elektrische Startermotor abgeschaltet und die Ritzelwelle 2 über eine Feder 11 wieder in ihre Ruhelage zurückverstellt.

In Fig. 2 ist ein ähnlicher Starter 1 wie in Fig. 1 dargestellt, so dass bezüglich der Funktionsweise auf die obige Ausführung verwiesen wird. Im Vergleich zum ersten Ausführungsbeispiel weist die Sicherungshülse 6 in der Ritzelwelle 2 Modifikationen auf. Der zylindrische Abschnitt 7 der Sicherungshülse 6 ist verhältnismäßig kurz ausgebildet. Die nach innen einragende Stirnseite des zylindrischen Abschnitts 7 liegt an einer Ringschulter 12 an der Innenwand der Ritzelwelle 2 an, so dass die Ringschulter 12 einen Anschlag für die Sicherungshülse 6 bildet. Die sichere Halterung der Sicherungshülse 6 in der Ritzelwelle 2 erfolgt über Rastelemente 13 an der Innenwand der Ritzelwelle 2 bzw. der Außenwand des zylindrischen Abschnitts 7 der Sicherungshülse 6, wobei die Rastelemente 13 in der eingeschobenen Stellung der Sicherungshülse in der Rastposition stehen. Die Rastelemente sind beispielsweise als Rastnasen und Rastausnehmungen ausgeführt. Aufgrund der Verrastung der Rastelemente 13 genügt grundsätzlich eine kürzere axiale Länge des zylindrischen Abschnitts 7. Gegebenenfalls ist der zylindrische Abschnitt 7 zusätzlich in die Ritzelwelle 2 eingepresst.

Auch an der Stirnseite des Starterritzels 3 ist eine Ringschulter 14 gebildet, in die der radial auskragende Bund 8 der Sicherungshülse 6 einragt.

Das Starterritzel 3 wird axial von einem Federelement 15 kraftbeaufschlagt, das sich am Gehäuse des Starters abstützt und das Starterritzel 3 gegen den Bund 8 der Sicherungshülse drückt.

## Patentansprüche

1. Starter für eine Brennkraftmaschine, mit einer gegenüber einer Antriebswelle des Starters (1) verschiebbar gelagerten Ritzelwelle (2), die Träger eines Starterritzels (3) ist, mit einer Anschlagseinrichtung zur axialen Sicherung des Starterritzels (3) auf der Ritzelwelle (2), **dadurch gekennzeichnet, dass** die Anschlagseinrichtung als Sicherungshülse (6) ausgeführt ist, die in die Stirnseite der zumindest stirnseitig als Hohlwelle ausgeführten Ritzelwelle (2) eingeführt ist, wobei die Sicherungshülse (6) einen radial auskragenden Bund (8) aufweist, der einen Anschlag für das Starterritzel (3) bildet.

2. Starter nach Anspruch 1, **dadurch gekennzeichnet, dass** der radial auskragende Bund (8) der Sicherungshülse (6) an der Stirnseite der Ritzelwelle (2) anliegt.

3. Starter nach Anspruch 1 oder 2, **dadurch gekennzeichnet, dass** die Sicherungshülse (6) in die Ritzelwelle (2) eingepresst ist.

4. Starter nach einem der Ansprüche 1 bis 3, **dadurch gekennzeichnet, dass** an der Wandung der Sicherungshülse (6) und an der Innenwand der Ritzelwelle (2) Rastelemente (13) gebildet sind, die bei eingesetzter Sicherungshülse (6) ineinander verrastet sind.

5. Starter nach Anspruch 4, **dadurch gekennzeichnet, dass** die Rastelemente (13) als Rastnasen und Rastausnehmungen ausgebildet sind.

6. Starter nach einem der Ansprüche 1 bis 5, **dadurch gekennzeichnet, dass** an der Innenwand der Ritzelwelle (2) eine Ringschulter (12) gebildet ist, an der eine Stirnseite der Sicherungshülse (6) anliegt.

7. Starter nach einem der Ansprüche 1 bis 6, **dadurch gekennzeichnet, dass** an dem Starterritzel (3) eine radial innen liegende Ringschulter (12) gebildet ist, in die der radial auskragende Bund (8) der Sicherungshülse (6) einragt.

8. Starter nach einem der Ansprüche 1 bis 7, **dadurch gekennzeichnet, dass** das Starterritzel (3) auf der dem Bund (8) der Sicherungshülse (6) abgewandten Seite über einen Sicherungsring (5) axial auf der Ritzelwelle (2) gesichert ist.

## Claims

1. Starter for an internal combustion engine, having a pinion shaft (2) which is mounted displaceably with respect to a drive shaft of the starter (1) and is carrier of a starter pinion (3), having a stop device for axial securing of the starter pinion (3) on the pinion shaft (2), **characterized in that** the stop device is configured as a securing sleeve (6) which is introduced into the end side of the pinion shaft (2) which is configured at least on the end side as a hollow shaft, the securing sleeve (6) having a radially projecting collar (8) which forms a stop for the starter pinion (3).

2. Starter according to Claim 1, **characterized in that** the radially projecting collar (8) of the securing sleeve (6) bears against the end side of the pinion shaft (2).

3. Starter according to Claim 1 or 2, **characterized in that** the securing sleeve (6) is pressed into the pinion shaft (2).

4. Starter according to one of Claims 1 to 3, **characterized in that** latching elements (13) are formed on the wall of the securing sleeve (6) and on the inner wall of the pinion shaft (2), which latching elements (13) are latched into one another when the securing sleeve (6) is inserted.

5. Starter according to Claim 4, **characterized in that** the latching elements (13) are configured as latching lugs and latching recesses.

6. Starter according to one of Claims 1 to 5, **characterized in that** an annular shoulder (12) is formed on the inner wall of the pinion shaft (2), against which annular shoulder (12) an end side of the securing sleeve (6) bears.

7. Starter according to one of Claims 1 to 6, **characterized in that** an annular shoulder (12) which lies radially on the inside is formed on the starter pinion (3), into which annular shoulder (12) the radially projecting collar (8) of the securing sleeve (6) protrudes.

8. Starter according to one of Claims 1 to 7, **characterized in that**, on the side which faces away from the collar (8) of the securing sleeve (6), the starter pinion (3) is secured axially on the pinion shaft (2) via a securing ring (5).

## Revendications

1. Démarreur pour -un moteur à combustion interne, comprenant un arbre de pignon (2) déplaçable par rapport à un arbre d'entraînement du démarreur (1), lequel arbre de pignon constitue le support d'un pignon de démarreur (3), comprenant un dispositif de butée pour fixer axialement le pignon de démarreur (3) sur l'arbre de pignon (2), **caractérisé en ce que** le dispositif de butée est réalisé sous forme de douille de fixation (6) qui est introduite dans le côté frontal de l'arbre de pignon (2) réalisé au moins du côté frontal sous forme d'arbre creux, la douille de fixation (6) présentant une bride saillant radialement (8) qui forme une butée pour le pignon de démarreur (3).

2. Démarreur selon la revendication 1, **caractérisé en ce que** la bride saillant radialement (8) de la douille de fixation (6) s'applique contre le côté frontal de l'arbre de pignon (2).

3. Démarreur selon la revendication 1 ou 2, **caractérisé en ce que** la douille de fixation (6) est pressée dans l'arbre de pignon (2).

4. Démarreur selon l'une quelconque des revendications 1 à 3, **caractérisé en ce que** des éléments d'encliquetage (13) sont formés sur la paroi de la douille de fixation (6) et sur la paroi interne de l'arbre de pignon (2), lesquels sont encliquetés les uns dans les autres lorsque la douille de fixation (6) est insérée.

5. Démarreur selon la revendication 4, **caractérisé en ce que** les éléments d'encliquetage (13) sont réalisés sous forme d'ergots d'encliquetage et d'évidements d'encliquetage.

6. Démarreur selon l'une quelconque des revendications 1 à 5, **caractérisé en ce qu'**un épaulement annulaire (12) est formé sur la paroi intérieure de l'arbre de pignon (2), contre lequel s'applique un côté frontal de la douille de fixation (6).

7. Démarreur selon l'une quelconque des revendications 1 à 6, **caractérisé en ce qu'**un épaulement annulaire situé radialement à l'intérieur (12) est formé sur le pignon de démarreur (3), dans lequel pénètre la bride saillant radialement (8) de la douille de fixation (6).

8. Démarreur selon l'une quelconque des revendications 1 à 7, **caractérisé en ce que** le pignon de démarreur (3) est fixé axialement sur l'arbre de pignon (2) sur le côté opposé à la bride (8) de la douille de fixation (6) par le biais d'une bague de fixation (5).
